# EUROPÄISCHE PATENTSCHRIFT

(11) **EP 0 979 347 B1**
(45) Veröffentlichungstag und Bekanntmachung des Hinweises auf die Patenterteilung: **26.06.2002**
(21) Anmeldenummer: 98931958.7
(22) Anmeldetag: 21.04.1998
(51) Int. Cl.: F01D 25/26, F01D 25/14

(54) **VORRICHTUNG ZUR WÄRMEISOLIERUNG FÜR EINE DAMPFTURBINE**
HEAT INSULATION DEVICE FOR A STEAM TURBINE
DISPOSITIF D'ISOLATION THERMIQUE POUR UNE TURBINE A VAPEUR

(30) Priorität: 28.04.1997 DE 19717962
(43) Veröffentlichungstag der Anmeldung: 16.02.2000
(73) Patentinhaber: SIEMENS AKTIENGESELLSCHAFT, 80333 München (DE)
(72) Erfinder: ULMA, Andreas, D-45481 Mühlheim an der Ruhr (DE)
(86) Internationale Anmeldenummer: DE9801104
(87) Internationale Veröffentlichungsnummer: WO9849427

(56) Entgegenhaltungen:
- CH-A- 303 760
- CH-A- 665 450
- CH-A- 666 937
- DE-A- 1 775 444
- DE-B- 1 055 549
- DE-B- 1 144 538
- DE-C- 927 782
- GB-A- 2 118 629
- US-A- 3 313 517

## Beschreibung

Die Erfindung bezieht sich auf eine Vorrichtung zur Wärmeisolierung zwischen Gehäuseteilen einer Dampfturbine, insbesondere zwischen einem Innengehäuse und einem Außengehäuse einer Dampfturbine mit Spiraleinströmung.

Ein Einströmgehäuse einer Dampfturbine mit Spiraleinströmung ist z.B. aus der DE 36 17 537 A1 bekannt. Dabei treten zwischen zwei gegeneinander abgestützten oder aufeinander aufliegenden Gehäuseteilen der Dampfturbine, insbesondere im Bereich einer Drehmomentabstützung bzw. einer Tragauflage eines Innengehäuses im Außengehäuse, üblicherweise große Kräfte von z.B. etwa 1000 bis 2000 kN und große Temperaturunterschiede zwischen Außen- und Innengehäuse auf. So entsteht aufgrund eines hohen Druckes von z. B. 60 bar des in die Dampfturbine einströmenden Dampfes ein großes Drehmoment auf die jeweilige Stütze oder Auflagepratze. Die dadurch bedingte Kraft auf die jeweilige Stütze kann bei diesem Dampfdruck etwa 150 Tonnen betragen.

In der deutschen Auslegeschrift 1055549 ist eine Beilage angegeben, die im Bereich eines Teilungsflansches eines Turbinenaußengehäuses zwischen dem Turbinenaußengehäuse und einer auf dem Turbinenaußengehäuse aufliegenden Tragpratze des Turbineninnengehäußes angeordnet ist. Die Beilage ist hierbei eine Druckplatte, welche Bohrungen aufweist, durch die eine Begrenzung von tragenden Querschnitten erfolgt. Die Bestimmung der Druckplatte liegt ausdrücklich darin, daß bei einer Überbrückung eines im kalten Zustand zwischen der Tragpratze des Innengehäuses und dem Flansch des Außengehäuses vorliegenden Spiels infolge starker Wärmedehnungen keine unzulässigen Spannungen in dem Flansch des Außengehäuses entstehen.

Dies wird durch die Bohrungen erreicht, welche eine plastische Verformung der Druckplatte und damit eine Reduzierung des Spannungseintrages in den Flansch des Außengehäuses gewährleistet.

In den Schweizer Patentschriften 665450 und 666 937 ist jeweils eine Dampfturbine mit einer spiralförmigen Einströmung angegeben. Im Bereich der jeweiligen Flansche des Außengehäuses sind nicht näher spezifizierte Bauteile zwischen dem Außengehäuse und einem Innengehäuse angeordnet.

Aus der US-PS 3,313,517 geht eine Gasturbine mit einem Innengehäuse und einem Außengehäuse hervor. Zur Befestigung und Auflagerung des Außengehäuses ist eine Bodenplatte vorgesehen, die mit Schrauben an dem Außengehäuse angebracht ist. Die Bodenplatte weist eine Zentriereinrichtung zur Ausrichtung des Innengehäuses gegenüber dem Außengehäuse auf.

Der Erfindung liegt die Aufgabe zugrunde, eine besonders geeignete Vorrichtung zur Wärmeisolierung zwischen Gehäuseteilen einer Dampfturbine anzugeben, insbesondere für das Einströmgehäuse einer Dampfturbine mit Spiraleinströmung.

Diese Aufgabe wird erfindungsgemäß gelöst durch die Merkmale des Anspruchs 1 sowie des Anspruchs 2. Dabei ist ein Beilageelement oder Zwischenelement mit reduziertem Querschnitt vorgesehen, das in einen Auflagebereich zwischen zwei sich gegenüberstehenden Stützauflagen oder Stützflächen der Gehäuseteile einlegbar ist.

Das Beilageelement dient der Kraftübertragung zwischen den Gehäuseteilen der Dampfturbine, zumindest für den Fall, daß die Dampfturbine mit Dampf beaufschlagt wird. Das Beilageelement besteht aus einem Material, welches gegenüber dem jeweiligen Material der Gehäuseteile bei einer gegenüber Raumtemperatur erhöhten Temperatur eine höhere Festigkeit aufweist. Dies ist insbesondere bei Dampfturbinen, die hohen Drücken und Temperaturen über 500°, insbesondere über 550 bis 650 °C, ausgesetzt werden von besonderer Bedeutung.

Die Erfindung geht dabei von der Überlegung aus, daß innerhalb eines auch zur Ausrichtung von Gehäuseteilen zueinander dienenden Beilageelements einerseits eine Materialreduzierung bis zum Wert der zulässigen Druckspannung oder Oberflächenspannung möglich ist, da die zulässige Druckspannung innerhalb des Beilageelementes um ein mehrfaches höher ist als die zulässige Flächenpressung vom Beilageelement zum Gehäuseteil. Andererseits bewirkt eine solche, gezielte Materialreduzierung eines hinsichtlich der Abmessungen und des Materials entsprechend ausgelegten Beilagenelements eine Verminderung der das Beilageelement durchströmenden Wärmemenge, da diese durch den verbleibenden Restquerschnitt innerhalb des Beilageelements bestimmt wird. Somit entsteht quasi eine Isolierung, wobei für die Gehäuseteile der Dampfturbine keine neuartigen Werkstoffe eingesetzt werden müssen. Bei einer hohen Temperatur von z. B. 580°C des in die Dampfturbine einströmenden Dampfes wird eine große Wärmemenge vom Innengehäuse über die jeweilige Stütze in das Außengehäuse übertragen. Sind das Innengehäuse aus warmfestem Stahlguß und das Außengehäuse aus Sphäroguß mit vergleichsweise geringer zulässiger Temperaturfestigkeit von maximal 350°C gefertigt, so wird durch das Beilageelement ein unzulässig hoher Wärmeübertrag vom Innengehäuse auf das Außengehäuse verhindert. Die Temperaturunterschiede zwischen Innengehäuse und Außengehäuse können etwa 200 bis 300 K betragen.

Das Beilageelement weist vorzugsweise zur Reduzierung des Querschnittes zwischen den beiden Auflageflächen querschnittsverringernde Öffnungen und/oder Hohlräume auf. Solche querschnittsverringernde Öffnungen können nachträglich, beispielsweise durch Bohren, Fräsen, Laserstrahlbehandlung und weiterer geeigneter Verfahren in das Beilageelement eingebracht werden. Das Beilageelement kann hierbei einstückig oder mehrstückig ausgeführt sein. In einer mehrstückigen Ausführung können die genannten Öffnungen oder Hohlräume durch Vertiefungen, Schlitze, Mulden oder ähnlichem in miteinander in Verbindung zu bringenden Teilen des Beilagenelementes gebildet sein. Vorzugsweise weist bei einem solchen aus mehreren Teilen bestehenden Beilageelement jedes Teil Vertiefungen, insbesondere Rillen auf, welche bei einem Zusammenfügen der Teile durch Stege voneinander getrennte Kanäle bilden. Durch solche Kanäle kann Dampf oder ein ähnliches Kühlmedium zur Kühlung des Beilageelementes strömen.

In vorteilhafter Ausgestaltung weist das zweckmäßigerweise quaderförmige Beilageelement eine Anzahl von nebeneinander angeordneten Durchgangsbohrungen auf. Dabei verlaufen die Durchgangsbohrungen vorteilhafterweise parallel zu den sich gegenüberliegenden Auflageflächen des Beilageelements und vorzugsweise quer zu dessen Längsrichtung. Die Durchgangsbohrungen sind somit zur Kühlung des Beilageelements durchströmbar, z. B. mittels eines zusätzlichen Kühlmedium oder allein durch Konvektion. Dies ist auch dann gewährleistet, wenn die Durchgangsbohrungen in Längsrichtung des Beilagenelements verlaufen. Dies ist z.B. dann zweckmäßig, wenn aufgrund der Position oder Einbaulage des Beilageelements ein Durchströmen des Beilageelements in Längsrichtung gewünscht oder erforderlich ist.

Das, insbesondere gebohrte, Beilagenelement eignet sich besonders für den Einsatz in einem Spiralgehäuse mit zwei gegenüberliegend angeordneten Drehmomentstützen, die zweckmäßigerweise aus sich gegenüberstehenden Tragpratzen eines Außengehäuses und eines Innengehäuses gebildet sind. Die Tragpratzen sind dabei an der Innenseite des Außengehäuses bzw. an der Außenseite des Innengehäuses an dieses angeformt. Das Beilageelement kann vorteilhafterweise auch als Paßfeder oder Beilage zur Ausrichtung der Gehäuseteile zueinander verwendet werden.

Nachfolgend wird ein Ausführungsbeispiel der Erfindung anhand einer Zeichnung näher erläutert. Darin zeigen:
- FIG 1: im Querschnitt ein Einströmgehäuse einer Dampfturbine in Spiralbauweise mit zwei mit Beilageelementen versehenen Drehmomentstützen,
- FIG 2: ein Ausschnitt II aus FIG 1 in vergrößertem Maßstab mit einem zwischen zwei Tragpratzen angeordneten Beilageelement,
- FIG 3: in perspektivischer Darstellung ein gebohrtes Beilageelement, und
- FIG 4: in perspektivischer Darstellung ein zusammengesetztes Beilageelement

Einander entsprechende Teile sind in allen Figuren mit den gleichen Bezugszeichen versehen.

Das Einströmgehäuse 1 gemäß FIG 1 einer Dampfturbine 2 mit Spiraleinströmung weist zwei eine Turbinenschaufelanordnung jeweils etwa zur Hälfte umgreifende Strömungskanäle 3a und 3b auf, die jeweils einen Einlaß 4 bzw. 5 aufweisen. Das Einströmgehäuse 1 ist aus einem die Strömungskanäle 3a, 3b bildenden Innengehäuse 6 und einem dieses konzentrisch umgebenden Außengehäuse 7 aufgebaut. Das Innengehäuse 6 und das Außengehäuse 7 sind jeweils aus einem Gehäuseoberteil 6a,7a und einem Gehäuseunterteil 6b,7b zusammengesetzt, die entlang derselben Trennfuge 8 mittels Flanschverbindungen 9 bzw. 10 miteinander verschraubt sind. Das Innengehäuse 6 ist gegenüber dem Außengehäuse 7 über zwei sich quer zur Trennfuge 8 gegenüberliegende und mit Beilageelementen 11 versehene Drehmomentstützen 12 abgestützt.

FIG 2 zeigt eine derartige Drehmomentstütze 12 mit an das Innengehäuse 6 außenseitig und mit an das Außengehäuse 7 innenseitig angeformter Tragpratze 13 bzw. 14. Die Tragpratzen 13, 14 bilden eine Stützauflage für das Innengehäuse 6 gegenüber dem ortsfest fixierten Außengehäuse 7, so daß ein beim Betrieb der Dampfturbine 2 auf das Innengehäuse 6 wirkendes Drehmoment über das Außengehäuse 7 in eine (nicht dargestellte) Turbinenfixierung eingeleitet wird. Zwischen den sich mit Abstand gegenüberstehenden Tragpratzen 13 und 14 ist ein Auflagebereich 15 vorgesehen, in dem das in FIG 3 dargestellte Beilageelement 11 angeordnet ist.

Das Beilageelement 11 ist ein quaderförmiger Körper aus vorzugsweise warmfestem Stahl, z.B. aus hochlegiertem Chrom-Molybdän-Vanadium der Legierung X22CrMoV121. Bei einer für eine Dampftemperatur von 560 bis 580°C und einen Dampfdruck von 180 bar (Frischdampfzustand) ausgelegten Dampfturbine 2 mit einer elektrischen Gesamtleistung von 350 MW beträgt die Länge L des Beilagekörpers 11 etwa 240 mm. Die Breite B beträgt etwa 50 mm und die Höhe H beträgt etwa 100 mm. Das Beilageelement 11 weist zwei sich gegenüberliegende Auflageflächen 16,17 auf, die bei Einsatz in den Auflagebereich 15 an den korrespondierenden Auflageflächen der Tragpratzen 13 bzw. 14 anliegen. Das Beilageelement 11 weist weiter zwei gegenüberliegende Stirnflächen 18,19 auf, von denen die Stirnfläche 18 in FIG 2 sichtbar ist. Das Beilageelement 11 weist ferner ebenfalls gegenüberliegende Längsflächen auf, von denen in FIG 3 lediglich die obere Längsfläche 20 sichtbar ist.

Das Beilageelement 1 weist sechs Durchgangsbohrungen 21 als Bohrungsöffnungen auf, die im Ausführungsbeispiel parallel zu den Auflageflächen 16,17 und quer zur Längsrichtung, d.h. die Durchströmflächen 20 durchsetzend, verlaufen. Durch eine derartige Anordung der Durchgangsbohrungen 21 kann sich im Zwischenraum 22 zwischen dem Innengehäuse 6 und dem Außengehäuse 7 eine entlang der Strömungslinie 23 verlaufende Strömung einstellen (FIG 2). Alternativ können die Durchgangsbohrungen 21 auch parallel zur Längsfläche 20 verlaufen und dabei die Stirnflächen 18,19 durchsetzen.

Die Stegbreite d1 zwischen benachbarten Durchgangsbohrungen 21 beträgt etwa 10 mm, während die Stegbreite d2 im Randbereich jeweils etwa 5 mm beträgt. Dabei sind die Abmessungen L,B,H bei einem aus Chrom-Molybdän-Vanadium mit der Legierung X22CrMoV121 gefertigten Beilageelement 11 für eine zulässige Flächenpressung von 65 N/mm² bemessen. Innerhalb des Werkstoffkörpers, d.h. innerhalb des Beilageelements 11, ist dann eine Druckspannung von 300 bis 400 N/mm² zulässig. Die Anzahl der Durchgangsbohrungen 21 sowie deren Bohrungsdurchmesser d3 und die Stegbreiten d1,d2 sind daher derart bemessen, daß der verbleibende Restquerschnitt in den Zwischenstegen 24 zwischen den Durchgangsbohrungen 21 und in den beiden Randstegen 25 bis zur zulässigen Druckspannung ausgenutzt sind.

Für die Wärmeübertragung vom Innengehäuse 6 auf das Außengehäuse 7 stehen somit lediglich die Stege 24,25 zur Verfügung, so daß die das Beilageelement 11 durchfließende Wärmemenge gegenüber einem Vollmaterial gleicher Größe entsprechend reduziert ist. Dabei dient das Beilageelement 11 auch zur Ausrichtung des Innengehäuses 6 gegenüber dem Außengehäuse 7, insbesondere zum Ausgleich eines infolge von Fertigungstoleranzen auftretenden Spiels im Auflagebereich 15 zwischen den beiden Tragpratzen 13 und 14.

In Figur 4 ist in einer perspektivischen Darstellung ein aus zwei Teilelementen 31 und 32 zusammengesetztes Beilageelement 11 dargestellt. Das Beilageelement 11 entspricht nach dem Zusammensetzen der beiden Teilelemente 31 und 32 von seiner Bauform her dem bereits in Figur 3 beschriebenen Beilageelement 11. Hinsichtlich Wirkung und Vorteile wird daher auf die Beschreibung zur Figur 3 verwiesen. Die Teilelemente 31 und 32 weisen jeweils rinnenförmige Vertiefungen mit einem halbkreisförmigen Querschnitt auf, so daß bei einem Zusammensetzen der Teilelemente 31 und 32 Kanäle mit kreisförmigem Querschnitt und einem Durchmesser D3 analog zu den Durchgangsbohrungen 21 gebildet sind. Es ist ebenfalls möglich in jedes Teilelement 31 und 32 zusätzlich oder alternativ halbkugelförmige oder ähnliche Vertiefungen einzubringen, durch die beim Zusammensetzen der Teilelemente 31 und 32 Hohlräume, beispielsweise in Kugelform, gebildet sind. Mit all diesen Ausgestaltungen wird erreicht, daß die Querschnittsfläche zwischen den Auflageflächen 16 und 17 reduziert ist, so daß für einen Wärmeübertrag durch das Beilageelement 11 hindurch ein verringerter Querschnitt zur Verfügung steht. Das Beilageelement 11 bewirkt somit eine thermische Isolierung des Außengehäuses 7 gegenüber dem Innengehäuse 6 der Dampfturbine 2. Wird zusätzlich durch die Durchgangsbohrungen 21 ein Kühlmedium 23 geführt, so erfolgt eine weitere Reduzierung des Wärmeübertrages zwischen Innengehäuse 6 und Außengehäuse 7 der Dampfturbine.

## Patentansprüche

1. Vorrichtung zur Wärmeisolierung zwischen Gehäuseteilen (6,7) einer Dampfturbine (2),
mit einem in einen Auflagebereich (15) sich gegenüberstehender Stützauflagen (13,14) der Gehäuseteile (6,7) einlegbaren Beilageelement (11), wobei das Beilageelement (11) jeweils eine einer Stützauflage (13,14) zugewandte Auflagefläche (16,17) aufweist und zwischen den Auflagenflächen (16,17) in seinem Querschnitt reduziert ist, **dadurch gekennzeichnet, daß** das Beilageelement (11) aus einem Material besteht, welches gegenüber dem jeweiligen Material der Gehäuseteilen (6,7) bei einer gegenüber Raumtemperatur erhöhten Temperatur eine höhere Festigkeit aufweist, sowie der Kraftübertragung zwischen den Gehäuseteilen (6,7) bei Dampfbeaufschlagung der Dampfturbine (2) dient.

2. Vorrichtung nach Anspruch 1,
**dadurch gekennzeichnet, daß** das Beilageelement (11) eine Anzahl von querschnittsverringernden Öffnungen (21) und/oder Hohlräumen aufweist.

3. Vorrichtung nach Anspruch 2,
**dadurch gekennzeichnet, daß** das Beilageelement (11) Bohrungsöffnungen (21) aufweist.

4. Vorrichtung nach Anspruch 2 oder 3,
**dadurch gekennzeichnet, daß** das Beilageelement (11) eine Anzahl von parallel zu dessen Auflagefläche (16,17) angeordnete Durchgangsbohrungen (21) aufweist.

5. Vorrichtung nach einem der vorhergehenden Ansprüche,
**dadurch gekennzeichnet, daß** das Beilageelement (11) aus warmfestem Stahl, z. B. der Legierung X22CrMoV121, besteht.

6. Vorrichtung nach einem der vorhergehenden Ansprüche,
**dadurch gekennzeichnet, daß** das Beilageelement (11) in einem Spiralgehäuse (1) zwischen sich gegenüberstehenden Tragpratzen (13,14) eines Außengehäuses (7) und eines Innengehäuses (6) angeordnet ist.

7. Vorrichtung nach einem der vorhergehenden Ansprüche,
**dadurch gekennzeichnet, daß** die Stützauflage eine an das jeweilige Gehäuseteil (6,7) angeformte Tragpratze (13,14) ist.

8. Vorrichtung nach einem der vorhergehenden Ansprüche,
**dadurch gekennzeichnet, daß** der, insbesondere in einer Anzahl von Stegen (24,25) zwischen den Bohrungsöffnungen (21) verbleibende Restquerschnitt, für die Aufnahme der zulässigen Druckspannung des Beilageelements (11) ausgelegt ist.

9. Vorrichtung nach einem der vorhergehenden Ansprüche,
**dadurch gekennzeichnet, daß** der, insbesondere in einer Anzahl von Stegen (24,25) zwischen den Bohrungsöffnungen (21) verbleibende Restquerschnitt, für die Aufnahme der zulässigen Druckspannung des Beilageelements (11) ausgelegt ist.

## Claims

1. Device for the thermal insulation between casing parts (6, 7) of a steam turbine (2), having a shim element (11) that can be inserted into a bearing region (15) of mutually opposite supporting bearings (13, 14) of the casing parts (6, 7), wherein each shim element (11) has a bearing face (16, 17) facing one of the supporting bearings (13, 14) and is reduced in its cross section between the bearing faces (16, 17), **characterized in that** the shim element (11) is composed of a material that has a higher strength than the respective material of the casing parts (6, 7) at a temperature higher than room temperature and serves to transmit force between the casing parts (6, 7) when steam is admitted to the steam turbine (2).

2. Device according to Claim 1, **characterized in that** the shim element (11) has a number of cross-section-reducing openings (21) and/or cavities.

3. Device according to Claim 2, **characterized in that** the shim element (11) has bore openings (21).

4. Device according to Claim 2 or 3, **characterized in that** the shim element (11) has a number of through bores (21) disposed parallel to its bearing face (16, 17).

5. Device according to one of the preceding claims, **characterized in that** the shim element (11) is composed of heat-resistant steel, for example of the alloy X22CrMoV121.

6. Device according to one of the preceding claims, **characterized in that** the shim element (11) is disposed in a spiral casing (1) between mutually opposite bearing protrusions (13, 14) of an outer casing (7) and an inner casing (6).

7. Device according to one of the preceding claims, **characterized in that** the supporting bearing is a bearing protrusion (13, 14) formed onto the respective casing part (6, 7).

8. Device according to one of the preceding claims, **characterized in that** the residual cross section remaining, in particular, in a number of webs (24, 25) between the bore openings (21) is designed to receive the permissible compressive stress of the shim element (11).

9. Device according to one of the preceding claims, chracterized in that the residual cross section remaining, in particular, in a number of webs (24, 25) between the bore openings (21) is designed to receive the permissible compressive stress of the shim element (11).

## Revendications

1. Dispositif d'isolation thermique entre des parties (6, 7) du carter dune turbine (2) à vapeur, comprenant un élément (11) de calage pouvant être inséré entre les appuis (13, 14), en regard dans une zone (15) d'appui, des parties (6, 7) du carter, l'élément (11) de calage ayant respectivement une face (16, 17) d'appui tournée vers un appui (13, 14) et sa section transversale étant réduite entre les faces (16, 17) d'appui, **caractérisé en ce que** l'élément (11) de calage est en matériau qui a par rapport au matériau respectif des parties (6, 7) du carter, à une température plus grande que la température ambiante, une résistance mécanique plus grande et sert à la transmission de forces entre les parties (6, 7) du carter lorsque la turbine (2) à vapeur est alimentée en vapeur.

2. Dispositif suivant la revendication 1, **caractérisé en ce que** l'élément (11) de calage a un certain nombre d'ouvertures (21) et/ou de cavités qui en diminuent la section transversale.

3. Dispositif suivant la revendication 2, **caractérisé en ce que** l'élément (11) de calage a des alésages.

4. Dispositif suivant la revendication 2 ou 3, **caractérisé en ce que** l'élément (11) de calage a des alésages (21) traversants disposés parallèlement à sa face (16, 17) d'appui.

5. Dispositif suivant Tune des revendications précédentes, **caractérisé en ce que** l'élément (11) de calage est en acier résistant à la chaleur, par exemple en l'alliage X22CrMoV121.

6. Dispositif suivant Tune des revendications précédentes, **caractérisé en ce que** l'élément (11) de calage est disposé dans un carter (1) en spirale entre des consoles (13, 14) de support, qui s'opposent, d'un carter (7) extérieur et d'un carter (6) intérieur.

7. Dispositif suivant l'une des revendications précédentes, **caractérisé en ce que** l'appui est une console de support (13, 14) issue de la partie (6, 7) respective de carter.

8. Dispositif suivant Tune des revendications précédentes, **caractérisé en ce que** la section transversale restante subsistant notamment dans un certain nombre de parties pleines (24, 25) entre les ouvertures (21) est conçue pour l'absorption de la tension admissible de compression de l'élément (11) de calage.

9. Dispositif suivant Tune des revendications prècèdentes, caractèrisè en ce que la section transversale restante subsistant notamment dans un certain nombre de parties pleines (24, 25) entre les ouvertures (21) est conçue pour l'absorption de la tension admissible de compression de l'èlèment (11) de calage.
